# EUROPÄISCHE PATENTSCHRIFT

(11) **EP 2 330 241 B1**
(45) Veröffentlichungstag und Bekanntmachung des Hinweises auf die Patenterteilung: **04.07.2012**
(21) Anmeldenummer: 10190366.4
(22) Anmeldetag: 08.11.2010
(51) Int. Cl.: D05B 71/00

(54) **Nähmaschine**
Sewing machine
Machine à coudre

(30) Priorität: 04.12.2009 DE 102009047534
(43) Veröffentlichungstag der Anmeldung: 08.06.2011
(73) Patentinhaber: Dürkopp Adler AG, 33719 Bielefeld (DE)
(72) Erfinder: Hüsemann, Michael, 32257 Bünde (DE); Humplik, Radomir, 67934 Knínice u Boskovic (CZ)
(74) Vertreter: Rau, Schneck & Hübner

(56) Entgegenhaltungen:
- DE-C- 918 549
- DE-U1- 20 018 880
- GB-A- 436 453
- US-A- 2 762 325

## Beschreibung

Die Erfindung betrifft eine Nähmaschine mit einer mindestens einen Schmierkörper aufweisenden Schmiervorrichtung.

Eine derartige Nähmaschine ist aus der US 1,789,202, aus der US 2,598,426 und aus der DE-PS 918 549 bekannt. Ein Schmierkörper zum Einsatz in einer Nähmaschine ist bekannt aus der GB-A-436453 und der DE-U-20018880.

Es ist eine Aufgabe der vorliegenden Erfindung, eine Nähmaschine der eingangs genannten Art wartungsarm zu gestalten.

Diese Aufgabe ist erfindungsgemäß gelöst durch eine Nähmaschine mit den im Anspruch 1 angegebenen Merkmalen.

Ein flächiger Schmierkörper hat sich als geeignete Schmiermittel-Verteileinrichtung herausgestellt, mit der eine Zuführung genau der benötigten Menge an Schmiermittel hin zu den gegeneinander bewegten Komponenten des Einstellgetriebes gewährleistet ist. Über den flächigen Schmierkörper können auch voneinander beabstandete Schmierstellen versorgt werden. Eine aufwändige Verdochtung gegeneinander beweglicher Komponenten kann entfallen. Auch mehrere Komponenten des Einstellgetriebes können über ein und denselben Schmierkörper mit Schmiermittel versorgt werden. Der erfindungsgemäße Schmierkörper kann bei einer Ein-Nadel-Nähmaschine, aber genauso auch bei einer Zwei- oder Mehr-Nadel-Nähmaschine zum Einsatz kommen. Der mindestens eine Einschnitt im Schmierkörper gewährleistet, dass der Schmierkörper einer Relativbewegung der beiden Komponenten des Einstellgetriebes folgt, ohne dass der Schmierkörper den Kontakt mit einer dieser Komponenten verliert. Bei diesen beiden Komponenten kann es sich um ein Rahmenteil des Einstellgetriebes, beispielsweise um einen Getriebelaschen-Rahmen, und um mindestens einen Getriebehebel des Einstellgetriebes handeln.

Bei der Ausgestaltung eines Einstellgetriebes nach Anspruch 2 kommen die Vorteile des erfindungsgemäßen Schmierkörpers besonders gut zum Tragen. Es können insbesondere zwei Getriebehebel vorgesehen sein, die beide über den Schmierkörper mit Schmiermittel versorgt werden können.

Mindestens ein Einschnitt im Schmierkörper nach Anspruch 3 gewährleistet, dass der Schmierkörper einer Relativbewegung des mindestens einen Getriebehebels des Einstellgetriebes folgt, ohne dass der Schmierkörper den Kontakt mit dem Getriebehebel verliert.

Eine Schmiermittelverbindung nach Anspruch 4 gewährleistet ein langes Wartungsintervall der Nähmaschine. Bei der Schmiermittelversorgung kann eine Kapillarwirkung des Schmierkörpers und auch eine Kapillarwirkung eines Verbindungskörpers, beispielsweise eines Dochtes, genutzt werden.

Eine Anordnung nach Anspruch 5 gewährleistet eine effiziente Schmiermittelübertragung vom Versorgungsdocht auf den Schmierkörper.

Eine Vorspanneinrichtung nach Anspruch 6 stellt die Anlage des Schmierkörpers an den zu schmierenden Komponenten sicher.

Eine Abstreifstufe nach Anspruch 7 gewährleistet, dass das Schmiermittel auch tatsächlich die zu schmierenden Komponenten erreicht.

Ein Auffangbehälter nach Anspruch 8 nimmt überschüssiges Schmiermittel auf. Der Auffangbehälter kann gleichzeitig das Schmiermittelreservoir darstellen, sodass sich ein Schmiermittelkreislauf ergibt.

Die Vorteile eines Schmierkörpers nach Anspruch 9 entsprechen denen, die vorstehend unter Bezugnahme auf die erfindungsgemäße Nähmaschine bereits erläutert wurden.

Ein Ausführungsbeispiel der Erfindung wird nachfolgend anhand der Zeichnung näher erläutert. In dieser zeigen:
- Fig. 1: eine bedienerseitige Ansicht einer Zwei-Nadel-Nähmaschine, wobei ein Maschinentisch zur Sichtbarmachung von in der Grundplatte untergebrachten Details weggelassen ist;
- Fig. 2: perspektivisch ein Stichstellergetriebe, also eine Umlenkme- chanik, die von einer Antriebswelle der Nähmaschine ange- trieben ist und eine Transport-Bewegungsrichtung sowie eine Transport- beziehungsweise Stichlänge eines Nähgut- Untertransports der Nähmaschine, also einen Transporthub, vorgibt;
- Fig. 3: eine Seitenansicht eines Ausschnitts des Stichstellergetriebes im Bereich eines Stichlängenexzenters in einer Stellung "gro- ßer Rückwärtsstich";
- Fig. 4: einen Schnitt gemäß Linie IV-IV in Fig. 3;
- Fig. 5: einen Schnitt gemäß Linie V-V in Fig. 3;
- Fig. 6: eine Seitenansicht des Stichstellergetriebe-Ausschnitts gemäß Blickrichtung VI in Fig. 3;
- Fig. 7 und 8: zwei perspektivische Ansichten des Stichstellergetriebe- Ausschnitts nach Fig. 3;
- Fig. 9 bis 14: in zu den Fig. 3 bis 8 ähnlichen Darstellungen den Stichstel- lergetriebe-Ausschnitt in einer Stellung "großer Vorwärts- stich";
- Fig. 15: in einer zu den Fig. 3 und 9 ähnlichen Darstellung den Stich- stellergetriebe-Ausschnitt in einer Stichlängen-Nullstellung, wobei Schmiermittel-Versorgungskomponenten hervorgeho- ben dargestellt sind;
- Fig. 16: einen Schnitt gemäß Line XVI-XVI in Fig. 15;
- Fig. 17: eine Ansicht des Stichstellergetriebe-Ausschnitts aus Blick- richtung XVII in Fig. 15;
- Fig. 18: einen Schnitt gemäß Linie XVIII-XVIII in Fig. 17;
- Fig. 19: eine Ansicht gemäß Blickrichtung XIX in Fig. 17; und
- Fig. 20: eine perspektivische Ansicht des Stichstellergetriebe- Ausschnitts in der Stellung nach Fig. 15.

Eine in einer Gesamtansicht in der Figur 1 dargestellte Zwei-Nadel-Nähmaschine 1 hat einen oberen Arm 2, einen vertikalen Ständer 3 und ein unteres Gehäuse in Form einer Grundplatte 4. Im Arm 2 ist eine in der Figur 1 nicht dargestellte Armwelle drehbar gelagert.

Ein Gehäuse 7 der Nähmaschine 1 und die Grundplatte 4 sind Teil eines Rahmens der Nähmaschine 1.

Ein Antrieb der Armwelle und damit der wesentlichen Nähkomponenten der Nähmaschine 1 erfolgt über einen im Arm 2 montierten Antriebsmotor. Weitere Nähkomponenten werden über einen in der Zeichnung nicht näher dargestellten Riemenantrieb angetrieben. Über die Armwelle und eine Antriebseinrichtung in Form eines Kurbelantriebs sind zwei Nadelstangen 9, 10 vertikal auf- und abgehend antreibbar. Die in der Figur 1 links dargestellte Nadelstange wird nachfolgend mit der Bezugsziffer 9 und die in der Figur 1 rechts dargestellte Nadelstange wird nachfolgend mit der Bezugsziffer 10 bezeichnet. Die Nadelstangen 9, 10 tragen jeweils eine Nadel 11, 12. Die Nadelstangen 9, 10 bilden eine Nadel-Aufnahmeeinheit für die beiden Nadeln 11, 12. Anstelle zweier Nadelstangen 9, 10 kann bei einer nicht dargestellten Ausführung der Nähmaschine 1 auch eine einzige Nadel-Aufnahmeeinheit vorgesehen sein, die beide Nadeln 11, 12 aufnimmt.

Unterhalb der Nadelstangen 9, 10 ist in einer oberen Auflageplatte 13 der Grundplatte 4 eine Stichplatte 14 angeordnet und mit der Auflageplatte 13 verschraubt. Die Stichplatte 14 hat zwei längs einer Nährichtung 15 (vergleiche Figur 2) länglich verlaufende Stoffschieber-Öffnungen 16, 17, die für den Durchtritt eines dem Untertransport von Nähgut dienenden Stoffschiebers mit zwei Stoffschieberabschnitten 18, 19 dienen. Die Stoffschieberabschnitte 18, 19 haben jeweils ein Stichloch 20, 21 zum Durchtritt der jeweils zugeordneten Nadel 11, 12.

Von oben her wird das Nähgut mit Hilfe eines Drückerfußes 22 während des Nähvorgangs gehalten. Über einen Magnetantrieb 23 (vergleiche Figur 1) ist eine magnetische Lüftung des Drückerfußes 22 möglich. Auch eine mechanische Lüftung des Drückerfußes 22, beispielsweise über einen Kniehebel, ist möglich.

Zum Vorschieben des Nähguts zwischen der Stichplatte 14 und dem Drückerfuß 22 während des Nähvorgangs dienen die Stoffschieberabschnitte 18, 19 und die in das Nähgut einstechenden Nadeln 11, 12 selbst. Die Nähmaschine 1 kann wahlweise nur mit einem Untertransport oder zusätzlich mit einem Nadeltransport betrieben werden.

Unterhalb der Stichplatte 14 ist in der Grundplatte 4 eine Greifer-Baugruppe 24 angeordnet.

Greiferspitzen der nicht dargestellten Greifer wirken zur Stichbildung synchron mit der Bewegung der Nadeln 11, 12 zusammen, wobei über die Nadelbewegung eine Schleife eines nicht dargestellten Oberfadens gebildet wird, in die die Greiferspitzen eingreifen.

Die Greifer sind als sich um vertikale und zueinander parallele Achsen drehende Greifer ausgebildet und weisen jeweils ein Nadelvorratsgehäuse für einen Vorrat eines Unterfadens auf, der in Form einer Spule oder einer Bobbine bereitgestellt ist. Bei der Stichbildung wird jeweils einer der beiden von den Greifern zur Verfügung gestellten Unterfäden mit einem der von den beiden Nadeln 11, 12 bereitgestellten Oberfäden verknotet.

Die beiden Oberfäden werden von in der Zeichnung nicht dargestellten Konen oder Spulen bereitgestellt und über eine Oberfaden-Spanneinrichtung 29 (vergleiche Figur 1), die auf einer Montageplatte des Arms 2 montiert ist, definiert und einstellbar gespannt.

Zum Antrieb des Stoffschiebers mit den Stoffschieberabschnitten 18, 19 dient ein Stichstellergetriebe 30, das in der Figur 1 im Bereich der Grundplatte 4 sichtbar ist. Ein Drehantrieb der Greifer und des Stichstellergetriebes 30 erfolgt über eine Unterwelle 31 sowie über Umlenkgetriebe, die jeweils in einem den Greifern 25, 26 zugeordneten Greiferantriebsgehäuse 32, 33 untergebracht sind.

Zum Abschneiden der Ober- und Unterfäden dienen zwei Fadenabschneider-Baugruppen, von denen in der Figur 1 ein Schneidkurvenkörper 35 sichtbar ist, die über einen Hubmagneten 36 zur Betätigung eines nicht dargestellten Fadenziehmessers zuschaltbar ist. Der Schneidkurvenkörper 35 ist drehfest mit der Unterwelle 31 verbunden.

Jeweils eine der beiden Fadenabschneider-Baugruppen ist zum Abschneiden eines einander zugeordneten Paares aus einem Oberfaden und einem Unterfaden zuständig.

Figur 2 zeigt Hauptkomponenten des Stichstellergetriebes 30. Das Stichstellergetriebe 30 ist ein Einstellgetriebe zur Vorgabe insbesondere einer Transportlänge eines Transporteurs, nämlich der beiden Untertransport-Stoffschieber 18, 19. Die in der Figur 2 gestrichelt angedeutete Unterwelle 31 wirkt mit zwei axial benachbart mit der Unterwelle 31 verbundenen Exzentern 37, 38 zusammen. Der in der Figur 2 links dargestellte Exzenter 37 dient zum Antrieb einer Transportlänge für den durch die beiden Stoffschieber 18, 19 bewirkten Untertransport, also für den Antrieb einer Stichlänge. Der in der Figur 2 rechts dargestellte zweite Exzenter 38 dient zum Antrieb einer Transportbewegung der beiden Stoffschieber 18, 19 senkrecht zum Niveau der Stichplatte 14.

Figuren 3 bis 20 zeigen einen Ausschnitt des Stichstellergetriebes 30 mit dem Stichlängen-Exzenter 37. Abtriebsseitig hat der Exzenter 37 einen Exzenterhebel 39, der über ein erstes Laschengelenk mit Gelenkachse 40 mit zwei inneren Getriebehebeln 41, 42 des Stichstellergetriebes 30 verbunden ist, die auch als Getriebelaschen bezeichnet sind.

Mit dem ersten Laschengelenk 40 gegenüberliegenden Enden sind die inneren Getriebehebel 41, 42 fest mit einem Klemmhebel 43 in Form einer Manschette verbunden, der eine Transporteurwelle 44 umgreift. Die als Schwingwelle ausgeführte Transporteurwelle 44 ist über eine Umlenk-Hebelmimik 45 mit einem Transporteurträger 46 für die beiden Stoffschieber 18, 19 verbunden. Über die schwingende Transporteurwelle 44 wird eine Transportbewegung der beiden Stoffschieber 18, 19 längs der Nährichtung 15 angetrieben.

Eine Länge dieser Transportbewegung der Stoffschieber 18, 19 längs der Nährichtung 15, also eine Transport- beziehungsweise Stichlänge, kann über die Verdrehung einer Stichstellerwelle 47 vorgegeben werden. Die Stichstellerwelle 47 ist mit einem Getriebelaschen-Rahmen 48 drehfest verbunden. Der Getriebelaschen-Rahmen 48 wird auch als Kulisse bezeichnet. Eine Dreh- beziehungsweise Schwenkstellung der Stichstellerwelle 47 kann über einen manuell betätigbaren Stichstellerhebel 48a (vgl. Fig. 1) vorgegeben werden, der in den Figuren 2 ff. nicht dargestellt ist.

Alternativ kann die Stichstellerwelle 47 auch angetrieben verschwenkt werden, was insbesondere gesteuert durch eine zentrale Steuereinrichtung der Nähmaschine 1 erfolgen kann.

Die Figuren 3 bis 8 zeigen den Getriebelaschen-Rahmen 48 in der Stellung "großer Rückwärtsstich". In dieser Stellung des Getriebelaschen-Rahmens 48 wird die Bewegung des Stichlängen-Exzenters so in eine Schwingbewegung der Transporteurwelle 44 übertragen, dass die beiden Stoffschieber 18, 19 einen Rückwärtstransport des Nähguts, also einen Transport entgegen der Nährichtung 15, mit maximaler Transportlänge bewirken.

In den Figuren 9 bis 14 ist der Getriebelaschen-Rahmen 48 in einer Stellung "großer Vorwärtshub" dargestellt, in der er relativ zur Stellung "großer Rückwärtshub" um einen Winkel von etwa 60° um eine Längsachse der Stichstellerwelle 47 verdreht ist. Im Vergleich der Figuren 4 und 10 erfolgt diese Verdrehung entgegen dem Uhrzeigersinn. In der Stellung "großer Vorwärtshub" überträgt der Stichlängen-Exzenter 37 die Antriebsbewegung der Unterwelle 31 so auf den Klemmhebel 43 und die schwingende Transporteurwelle 44, dass eine Transportbewegung der Stoffschieber 18, 19 mit einer maximalen Transportlänge in der Nährichtung 15 erfolgt.

Figuren 15 bis 20 zeigen den Getriebelaschen-Rahmen 48 in einer Neutralbeziehungsweise Nullstellung. In dieser Stellung führt die Bewegung des Stichlängen-Exzenters 37 gerade zu keiner Schwingbewegung der Transporteurwelle 44. Ein Untertransport durch die beiden Stoffschieber 18, 19 findet dann nicht statt.

Über den weiteren Exzenter 38, den Vertikalhub-Exzenter, wird die Drehbewegung der Unterwelle 31 in eine Hubbewegung eines weiteren Exzenterhebels 49 umgesetzt. Diese Hubbewegung wird über eine schwingende Transporteur-Hubwelle 50 und eine weitere Umlenk-Hebelmimik 51 in eine Hubbewegung der Stoffschieber 18, 19 senkrecht zum Niveau der Stichplatte 14 umgesetzt.

Ein Schwenkwinkel der Stichstellerwelle 47 relativ zur Transporteurwelle 44 stellt ein Maß für die Transportlänge der Stoffschieber 18, 19 dar.

Über die beiden Getriebehebel beziehungsweise Getriebelaschen 41, 42 sind die beiden Wellen 44, 47 schwenkbar miteinander verbunden. Bei einer Verstellung des Stichstellergetriebes 30 zur Einstellung des Transporthubes der beiden Stoffschieber 18, 19 führen die beiden Wellen 44, 47, vermittelt über die beiden Getriebehebel beziehungsweise Getriebelaschen 41, 42 eine Schwenkverlagerung gegeneinander durch.

An den beiden Getriebehebeln 41, 42 und am die Getriebehebel 41, 42 umgebenden Getriebelaschen-Rahmen 48 liegt ein flächiger Schmierkörper 52 zur Versorgung von Schwenklagern des Stichstellergetriebes 30 im Bereich der Getriebehebel 41, 42 mit Schmiermittel an. Der Schmierkörper 52 ist aus einem insbesondere durch Kapillarwirkung saugfähigen Material gefertigt. Bei der dargestellten Ausführung ist der Schmierkörper 52 als flächiges Filzteil ausgeführt. Der Schmierkörper 52 kann eine Stärke von 1 mm oder von einigen mm, beispielsweise von 2 mm, 3 mm oder 5 mm haben.

Der Schmierkörper 52 hat vom Rand her zwei Einschnitte 53, 54, die besonders gut in den Figuren 13 und 14 sichtbar sind. Die beiden Einschnitte 53, 54 sorgen dafür, dass ein Zentralabschnitt 55 des Schmierkörpers 52 an den beiden Getriebehebeln 41, 42 innerhalb eines gesamten Schwenkbereichs der Getriebehebel 41, 42 zwischen der Stellung "großer Rückwärtsstich" nach den Figuren 3 bis 8 und der Stellung "großer Vorwärtsstich" nach den Figuren 9 bis 14 anliegt. Zwei einstückig mit dem Zentralabschnitt 55 verbundene Randabschnitte 56, 57, die über die beiden Einschnitte 53, 54 an den Zentralabschnitt 55 des Schmierkörpers 52 angrenzen, liegen über diesen gesamten Schwenkbereich am die Getriebehebel 41, 42 umgebenden Getriebelaschen-Rahmen 48 an.

Ein Endabschnitt 58 des Schmierkörpers 52 ist um einen Endbereich eines Schmiermittel-Versorgungsdochts 59 gewickelt. Über den Versorgungsdocht 59 steht der Schmierkörper 52 mit einem in der Figur 2 angedeuteten Schmiermittelreservoir 60 in Verbindung. Das Schmiermittelreservoir 60 ist unterhalb eines freien Endes des Schmierkörpers 52, also unterhalb des Endes des Zentralabschnitts 55, angeordnet.

Eine als Klammer ausgebildete Vorspanneinrichtung 61 hält den Schmierkörper 52 im Bereich der beiden Randabschnitte 56, 57 unter Vorspannung in Anlage an den Getriebelaschen-Rahmen 48 und die beiden Getriebehebel 41, 42.

Der Schmierkörper 52 hat eine zentrale Durchtrittsöffnung 62 zum Durchtritt des Klemmhebels 43.

Ein freies Ende der fest mit dem Getriebelaschen-Rahmen 48 verschraubten Vorspanneinrichtung 61 trägt einen Lagerbolzen 63, der als Widerlager für eine Zugfeder 64 dient. Die Zugfeder 64 ist an ihrem dem Lagerbolzen 63 gegenüberliegenden Ende an einer rahmenfesten Federöse 65 aufgehängt. Eine Rahmenverbindung der Federöse 65 ist in der Zeichnung nicht dargestellt. Die Zugfeder 64 dient zur Vorspannung des Getriebelaschen-Rahmens 48 in einer definierten Position, nämlich in Richtung auf einen nicht näher dargestellten Anschlag zu.

Die beiden Getriebehebel 41, 42 haben Abstreifstufen 66, die am Zentralabschnitt 55 des Schmierkörpers 52 anliegen. Bei einer Schwenkverlagerung der Getriebehebel 41, 42 relativ zum Getriebelaschen-Rahmen 48 vollführen die Abstreifstufen 66 eine Abstreif-Relativbewegung zum Zentralabschnitt 55, sodass Schmiermittel vom Schmierkörper 52 abgestreift und dem Laschengelenk 40 zugeführt wird. Vergleichbare Abstreifstufen 66 sind auch in weiteren Gelenkverbindungen des Getriebelaschen-Rahmens 48 ausgeführt, die an den Randabschnitten 56, 57 des Schmierkörpers 52 anliegen.

Eine Schmierung der Gelenkachsen des Stichstellergetriebes 30 im Bereich der Getriebehebel 41, 42 und des Getriebelaschen-Rahmens 48, insbesondere eine Schmierung der Gelenkachse 40, erfolgt beim Betrieb der Nähmaschine 1 folgendermaßen: Über den Versorgungsdocht 59 gelangt Schmiermittel, insbesondere Schmieröl, vom Schmiermittelreservoir 60 in den Schmierkörper 52, der sich aufgrund Kapillarwirkung vollständig mit Schmiermittel vollsaugt. Über die Anlage des Zentralabschnittes 55 an den Getriebehebeln 41, 42 gelangt das Schmiermittel zu dem gegeneinander bewegten Komponenten im Bereich der Getriebehebel 41, 42 und über die Anlage der Randabschnitte 56, 57 zu weiteren gegeneinander bewegten Komponenten im Bereich des Getriebelaschen-Rahmens 48. Überflüssiges Schmiermittel tropft von den geschmierten Komponenten zurück in das Schmiermittelreservoir 60. Das Schmiermittelreservoir 60 dient gleichzeitig als Schmiermittel-Auffangbehälter.

## Patentansprüche

1. Nähmaschine (1)
- mit mindestens einer Nadelstange (9, 10) zur Halterung mindestens einer Nähnadel (11, 12),
- mit einer Stichplatte (14) in einer Auflageplatte (13) für Nähgut,
- mit mindestens einem Transporteur (18, 19) zum Transport des Nähguts in einem Stichbereich der Stichplatte (14),
- mit einem Einstellgetriebe (30) zur Vorgabe eines Transporthubes des Transporteurs (18, 19),
- mit einem an mindestens einer Komponente (41, 42, 48) des Einstellgetriebes (30) anliegenden flächigen Schmierkörper (52) zur Versorgung von Schwenklagern (40) des Einstellgetriebes (30) mit Schmiermittel,
- wobei der Schmierkörper (52) mindestens einen Einschnitt (53, 54) vom Rand her derart aufweist, dass der Schmierkörper (52) abschnittsweise an zwei Komponenten (41, 42, 48) des Einstellgetriebes (30) derart anliegt, dass er einer Relativbewegung dieser beiden Komponenten (41, 42, 48) folgt, ohne dass der Schmierkörper (52) den Kontakt mit einer dieser Komponenten (41, 42, 48) verliert.

2. Nähmaschine nach Anspruch 1, **dadurch gekennzeichnet, dass** das Einstellgetriebe (30) aufweist:
- zwei gegeneinander einstellbar verschwenkbare Wellen (44, 47), deren Schwenkwinkel zueinander ein Maß für den Transporthub darstellt,
- mindestens einen schwenkbaren Getriebehebel (41, 42), über den die beiden Wellen (44, 47) schwenkbar miteinander verbunden sind, und der bei einer Verstellung des Einstellgetriebes (30) eine Schwenkverlagerung durchführt,
- wobei der Schmierkörper (52) an dem Getriebehebel (41, 42) zur Versorgung von Schwenklagern (40) des Einstellgetriebes (30) im Bereich des Getriebehebels (41, 42) mit Schmiermittel anliegt.

3. Nähmaschine nach Anspruch 2, **dadurch gekennzeichnet, dass** der Schmierkörper (52) den mindestens einen Einschnitt (53, 54) vom Rand her derart aufweist, dass der Schmierkörper (52) an dem mindestens einen Getriebehebel (41, 42) innerhalb eines gesamten Schwenkbereichs des Getriebehebels (41, 42) anliegt.

4. Nähmaschine nach einem der Ansprüche 1 bis 3, **dadurch gekennzeichnet, dass** der Schmierkörper (52) mit einem Schmiermittelreservoir (60) in Verbindung steht.

5. Nähmaschine nach Anspruch 4, **dadurch gekennzeichnet, dass** ein Endabschnitt (58) des Schmierkörpers (52) um einen Schmiermittel-Versorgungsdocht (59) gewickelt ist.

6. Nähmaschine nach einem der Ansprüche 1 bis 5, **gekennzeichnet durch** eine Vorspanneinrichtung (61), die den Schmierkörper (52) unter Vorspannung in Anlage an der mindestens einen Komponente (41, 42) des Einstellgetriebes (30) hält.

7. Nähmaschine nach einem der Ansprüche 1 bis 6, **dadurch gekennzeichnet, dass** an der jeweils mindestens einen Komponente (41, 42), an der der Schmierkörper (52) anliegt, mindestens eine am Schmierkörper (52) anliegende Abstreifstufe (66) ausgeführt ist.

8. Nähmaschine nach einem der Ansprüche 1 bis 7, **gekennzeichnet durch** einen Schmiermittel-Auffangbehälter (60) unterhalb eines freien Endes des Schmierkörpers (52).

9. Flächiger Schmierkörper (52) zum Einsatz in einer Nähmaschine nach einem der Ansprüche 1 bis 8,
- mit einem flächigen Schmierkörper (52), der an mindestens einer Komponente (41, 42, 48) eines Einstellgetriebes (30) einer Nähmaschine (1) zur Vorgabe eines Transporthubes eines Transporteurs (18, 19) zum Transport von Nähgut in einem Stichbereich einer Stichplatte (14) der Nähmaschine anlegbar ist, zur Versorgung von Schwenklagern (40) des Einstellgetriebes (30) mit Schmiermittel,
- wobei der Schmierkörper (52) mindestens einen Einschnitt (53, 54) vom Rand her derart aufweist, dass der Schmierkörper (52) abschnittsweise an zwei Komponenten (41, 42, 48) des Einstellgetriebes (30) derart anlegbar ist, dass er einer Relativbewegung dieser beiden Komponenten (41, 42, 48) folgt, ohne dass der Schmierkörper (52) den Kontakt mit einer dieser Komponenten (41, 42, 48) verliert.

## Claims

1. Sewing machine (1) comprising
- at least one needle bar (9, 10) for holding at least one sewing needle (11, 12),
- a needle plate (14) in a support plate (13) for sewing material,
- at least one transporter (18, 19) for transporting the sewing material in a stitching area of the needle plate (14),
- an adjusting gear (30) for setting a transport lift of the transporter (18, 19),
- a flat lubricating body (52) arranged closely on at least one component (41, 42, 48) of the adjusting gear (30) for supplying pivot bearings (40) of the adjusting gear (30) with lubricant,
- wherein the lubricating body (52) comprises at least one incision (53, 54) from the edge such that the lubricating body (52) sits closely in sections on two components (41, 42, 48) of the adjusting gear (30), such that it follows a relative movment of these two components (41, 42, 48), without the lubricating body (52) losing contact with one of said components (41, 42, 48).

2. Sewing machine according to claim 1, **characterised in that** the adjusting gear (30) comprises:
- two shafts (44, 47) which can be adjustably pivoted against one another, the pivot angle of which represents a measure for the transport lift,
- at least one pivotable gear lever (41, 42), by means of which the two shafts (44, 47) are joined together pivotably and which performs a pivoting displacement on an adjustment of the adjusting gear (30),
- wherein the lubricating body (52) sit closely on the gear lever (41, 42) to supply pivot bearings (40) of the adjusting gear (30) in the region of the gear lever (41, 42) with lubricant.

3. Sewing machine according to claim 2, **characterised in that** the lubricating body (52) comprises the at least one incision (53, 54) from the edge, such that the lubricating body (52) sits closely on the at least one gear lever (41, 42) within the total pivoting area of the gear lever (41, 42).

4. Sewing machine according to any one of claims 1 to 3, **characterised in that** the lubricating body (52) is connected to a lubricant reservoir (60).

5. Sewing machine according to claim 4, **characterised in that** an end section (58) of the lubricating body (52) is wound around a lubricant supply wick (59).

6. Sewing machine according to any one of claims 1 to 5, **characterised by** a pretensioning device (61) which holds the lubricating body (52) under pretension installed on the at least one component (41, 42) of the adjusting gear (30).

7. Sewing machine according to any one of claims 1 to 6, **characterised in that** on the at least one component (41, 42) on which the lubricant body (52) sits closely, at least one scraping step (66) siting closely on the lubricating body (52) is formed.

8. Sewing machine according to any one of claims 1 to 7, **characterised by** a lubricant collecting container (60) below a free end of the lubricating body (52).

9. Flat lubricating body (52) for use in a sewing machine according to any one of claims 1 to 8,
- comprising a flat lubricating body (52) which can be placed against at least one component (41, 42, 48) of an adjusting gear (30) of a sewing machine (1) for setting a transport lift of a transporter (18, 19) for transporting sewing material in a stitching area of a needle plate (14) of the sewing machine, for supplying pivot bearings (40) of the adjusting gear (30) with lubricant,
- wherein the lubricating body (52) comprises at least one incision (53, 54) from the edge such that the lubricating body (52) can be placed in sections on two components (41, 42, 48) of the adjusting gear (30) such that it follows a relative movement of said two components (41, 42, 48) without the lubricating body (52) losing contact with one of these components (41, 42, 48).

## Revendications

1. Machine à coudre (1)
- comprenant au moins une barre d'aiguille (9, 10) pour le maintien d'au moins une aiguille à coudre (11, 12),
- comprenant une plaque à aiguille (14) sur une plaque support (13) pour la matière à coudre,
- comprenant au moins un entraînement (18, 19) pour l'avancée de la matière à coudre dans une zone de piqûre de la plaque à aiguille (14),
- comprenant un variateur de réglage (30) pour le préréglage du pas de l'avancée de l'entraînement (18, 19),
- comprenant un corps de graissage (52) de grande étendue plaqué contre au moins l'une des composantes (41, 42, 48) du variateur de réglage (30) pour l'approvisionnement des paliers de pivotement (40) du variateur de réglage (30) avec un produit lubrifiant,
- le corps de graissage (52) présentant au moins une entaille (53, 54) partant du bord de telle sorte que le corps de graissage (52) se trouve plaqué par endroits contre deux composantes (41, 42, 48) du variateur de réglage (30), de telle sorte qu'il est mis en oeuvre suite à un mouvement relatif de ces deux composantes (41, 42, 48) sans que le corps de graissage (52) ne perde le contact avec l'une de ces composantes (41, 42, 48).

2. Machine à coudre selon la revendication 1 **caractérisée en ce que** le variateur de réglage (30) présente :
- deux arbres (44, 47), pouvant pivoter, étant réglables en opposition, dont l'angle de pivotement de l'un par rapport à l'autre représente une mesure du pas de l'avancée,
- au moins un levier de variateur (41, 42) pouvant pivoter, par dessus lequel les deux arbres (44, 47) sont reliés entre eux en pouvant pivoter, et levier qui accomplit un déplacement en pivotement lors d'un nouveau réglage du variateur de réglage (30),
- le corps de graissage (52) étant plaqué contre le levier du variateur (41, 42) pour l'approvisionnement en produit lubrifiant des paliers de pivotement (40) du variateur de réglage (30) dans la zone du levier de variateur (41, 42).

3. Machine à coudre selon la revendication 2 **caractérisée en ce que** le corps de graissage (52) présente au moins une entaille (53, 54) à partir du bord de telle sorte que le corps de graissage (52) est plaqué contre au moins un levier de variateur (41, 42) à l'intérieur d'une zone de pivotement complète du levier de variateur (41, 42).

4. Machine à coudre selon l'une des revendications de 1 à 3 **caractérisée en ce que** le corps de graissage (52) est en relation avec un réservoir de produit lubrifiant (60).

5. Machine à coudre selon la revendication 4 **caractérisée en ce qu'**une partie de l'extrémité (58) du corps de graissage (52) est enroulée autour d'une mèche d'approvisionnement (59) en produit lubrifiant.

6. Machine à coudre selon l'une des revendications de 1 à 5 **caractérisée par** un dispositif de précontrainte (61) qui maintient le corps de graissage (52) sous précontrainte, attenant à au moins une composante (41, 42) du variateur de réglage (30).

7. Machine à coudre selon l'une des revendications de 1 à 6 **caractérisée en ce que**, chaque fois, au moins une composante (41, 42) contre laquelle le corps de graissage (52) est plaqué, est conçue au moins comme un relai d'entraînement (66) plaqué contre le corps de graissage (52).

8. Machine à coudre selon l'une des revendications de 1 à 7 **caractérisée par** un récipient de réserve de produit lubrifiant (60) en dessous d'une extrémité libre du corps de graissage (52).

9. Corps de graissage (52) de grande étendue pour l'utilisation dans une machine à coudre selon l'une des revendications de 1 à 8,
- comprenant un corps de graissage (52) de grande étendue qui peut être disposé plaqué contre au moins une composante (41, 42, 48) d'un variateur de réglage (30) d'une machine à coudre (1) pour le préréglage d'un pas d'avancée d'un entraînement (18, 19) pour l'avancée d'une matière à coudre dans une zone de piqûre d'une plaque à aiguille (14) de la machine à coudre, pour l'approvisionnement en produit lubrifiant des paliers de pivotement (40) du variateur de réglage (30),
- le corps de graissage (52) présentant au moins une entaille (53, 54) à partir du bord de telle sorte que le corps de graissage (52) peut être plaqué par endroits contre deux composantes (41, 42, 48) du variateur de réglage (30) de telle sorte qu'il se met en oeuvre suite à un mouvement relatif de ces deux composantes (41, 42, 48) sans que le corps de graissage (52) ne perde le contact avec l'une de ces composantes (41, 42, 48).
